# EUROPÄISCHE PATENTSCHRIFT

(11) **EP 1 138 916 B1**
(45) Veröffentlichungstag und Bekanntmachung des Hinweises auf die Patenterteilung: **23.02.2005**
(21) Anmeldenummer: 01104673.7
(22) Anmeldetag: 24.02.2001
(51) Int. Cl.: F02D 41/20, F02D 41/24

(54) **Verfahren zur Korrektur der Ansteuerspannung eines elektrisch betriebenen Aktors eines Einspritzventils für einen Verbrennungsmotor**
Method for controlling an electrically operated injection valve of an internal combustion engine
Procédé de commande d'un soupape d'injection actionné électriquement pour un moteur à combustion interne

(30) Priorität: 01.04.2000 DE 10016475
(43) Veröffentlichungstag der Anmeldung: 04.10.2001
(73) Patentinhaber: ROBERT BOSCH GMBH, 70442 Stuttgart (DE)
(72) Erfinder: Rueger, Johannes-Jörg, 71665 Vaihingen/Enz (DE); Mrosik, Matthias, 70186 Stuttgart (DE); Pitzal, Volker, 73550 Waldstetten (DE); Schulz, Udo, 71665 Vaihingen/Enz (DE)

(56) Entgegenhaltungen:
- EP-A- 0 971 115
- DE-A- 19 652 807
- DE-A- 19 854 789

## Beschreibung

### Stand der Technik

Die Erfindung geht aus von einem Verfahren zur Korrektur der Ansteuerspannung eines elektrisch betriebenen Aktors eines Einspritzventils für einen Verbrennungsmotor nach der Gattung des Hauptanspruches. Es ist schon bekannt, bei Common-Rail-Einspritzsystemen Einspritzventile zu verwenden, die einen piezoelektrischen Aktor zur indirekten Betätigung einer Düsennadel verwenden. Der Aktor wird dabei mit einer Ansteuerspannung aktiviert und betätigt mit Hilfe seiner Längenänderung die Düsennadel des Einspritzventils. Ein solches Einspritzsystem und eine entsprechende Ansteuerung sind beispielsweise aus der EP 0 971 115 bekannt. Die Ansteuerspannung sollte jedoch auf die momentanen Druckverhältnisse im Common-Rail-System angepaßt werden, da ansonsten keine oder keine zufriedenstellende Einspritzung des Kraftstoffs stattfindet. Des weiteren ist es erforderlich, die Ansteuerspannung mit hoher Geschwindigkeit an die gegebenen Verhältnisse anzupassen und möglichst einspritzsynchron zu verändern. In der Praxis ist dies jedoch schwierig, da die Daten für die Ansteuerspannung in der Regel über eine serielle Schnittstelle an eine Ansteuerschaltung geführt werden, die mit einem gewissen Zeittakt von z. B. 20 bzw. 100 Millisekunden übertragen werden. Es hat sich herausgestellt, daß sich innerhalb dieser Zeitspanne die aktuellen Betriebaparameter und damit die Einspritzbedingungen schon geändert haben können.

### Vorteile der Erfindung

Das erfindungsgemäße Verfahren zur Korrektur der Ansteuerspannung eines elektrisch betriebenen Aktors eines Einspritzventils für einen Verbrennungsmotor mit den kennzeichnenden Merkmalen des Hauptanspruchs hat dem gegenüber den Vorteil, daß eine einspritzsynchrone Korrektur der Ansteuerspannung durch gewisse Offsetwerte erfolgt. Besonders vorteilhaft ist, daß die Spannungskorrektur auf der Grundlage einer universellen Funktionsstruktur beruht und nicht der Kenntnis der Abhängigkeit von einzelnen Betriebsparametern, wie Raildruck, Temperatur oder ähnlichen bedarf und im wesentlichen synchron zur Kraftstoffeinspritzung verläuft. Dadurch ist das Verfahren universell anwendbar und erfordert in vorteilhafter Weise keine aufwendigen Anpassungen an einzelne Motortypen oder Einspritzsysteme.

Durch die in den abhängigen Ansprüchen aufgeführten Maßnahmen sind vorteilhafte Weiterbildungen und Verbesserungen des nach dem Hauptanspruch angegebenen Verfahrens möglich. Besonders vorteilhaft ist, daß die Offset-Werte der vergangenen Ansteuerungen gespeichert wurden und aus dem Verlauf dieser gespeicherten Offsetwerte eine Bandbreite für den Bereich festgelegt wird, in dem die nächste Ansteuerspannung liegen soll. Durch die Aussortierung der ältesten Offsetwerte können auf einfache Weise die neuen Offset-Werte nachgeführt werden. Durch die permanente Nachführung der Offsetwerte erfolgt automatisch eine Anpassung an die aktuellen Erfordernisse.

Günstig ist auch, daß bestimmte Offsetwerte mit einem Anpassungsfaktor multipliziert werden. Dieser Anpassungsfaktor berücksichtigt die einzelnen Betriebs- und Umweltparameter und kann auf einfache Weise für einen bestimmten Systemtyp beispielsweise empirisch gefunden werden. Insbesondere auch durch eine variable Festlegung des Anpassungsfaktors ist eine optimale Korrektur der Ansteuerspannung möglich.

Mit Hilfe der Offsetwerte läßt sich auf einfache Weise die erforderliche Ansteuerspannung für den Aktor bilden, die zur Berücksichtigung aller Parameter erforderlich ist.

Die ausgewählten Offset-Werte werden vorteilhaft zeitsynchron mit der Ansteuerspannung an die Steuerschaltung übertragen, so daß die gewünschte Ansteuerspannung zur Steuerung des Aktors direkt zur Verfügung steht.

Da sich der Raildruck in einem Common-Rail System sehr schnell ändern kann, ist eine dynamische Anpassung der Ansteuerspannung erforderlich.

### Zeichnung

Ein Ausführungsbeispiel der Erfindung ist in der Zeichnung dargestellt und in der nachfolgenden Beschreibung näher erläutert. Die Figur zeigt ein Blockschaltbild einer Ansteuerschaltung.

### Beschreibung des Ausführungsbeispiels

Die Figur zeigt ein prinzipielles Blockschaltbild, nach dem die Offsetwerte für die Ansteuerspannung Uₐ gebildet werden. In einem Speicher 1 sind n Werte für die Offset-Spannung aus der Vergangenheit gespeichert, wobei n eine beliebig gewählte positve, ganze Zahl sein kann. Die gespeicherten Offsetwerte enthalten somit das jeweilige Maximum Mx und Minimum Mn, mit dem die vorherigen Ansteuerspannungen Uₐ gebildet wurden. Aus der Vielzahl der gespeicherten Offsetwerte werden nun Y Offsetwerte den Komparatoren 2 und 4 zugeführt, wobei der Komparator 2 aus diesen Werten das Maximum Mx und der Komparator 4 das Minimum Mn heraussucht. Y ist dabei eine vorgegebene Zahl für die zu überprüfenden Offset-Werte. Am Ausgang des Komparators 2 steht dann der maximale Offsetwert und am Ausgang des Komparators 4 der minimale Offsetwert für die Weiterverarbeitung zur Verfügung.

Weiterhin ist ein Korrekturglied 3 vorgesehen, mit dem ein je nach Fahrzeug- oder Motortyp applizierbarer Faktor k festlegbar ist. Der Ausgang des Korrekturgliedes 3 ist auf einen Eingang eines Multiplizierers 5 bzw. 6 geführt. Desweiteren ist auf diesen Multiplizierer 5, 6 der Ausgang der Komparatoren 2 bzw. 4 geführt, so daß der minimale bzw. maximale Offsetwert Mx bzw. Mn mit dem Faktor k des Korrekturgliedes 3 angepaßt werden kann. Am Ausgang der Multiplizierer 5 bzw. 6 stehen dann die gewichteten Offset-Werte zur Verfügung, die in Begrenzungsstufen 7 und 8 begrenzt werden. In einem nachgeschalteten Modul 9 wird eine gewisse Anzahl von Offset-Werten, beispielsweise U₁, U₂ usw. bestimmt, die zwischen den an den Ausgängen der Multiplizierer 5, 6 liegenden gewichteten Grenzwerten Umax bzw. Umin liegen. Diese Werte können in Abhängigkeit von den Betriebsparametern gewählt sein und sind vorzugsweise im Ansteuerbaustein der Ansteuerschaltung gespeichert. Sie stehen dann zur Bildung der Ansteuerspannung einspritzsynchron zur Verfügung.

Mit der Bestimmung des Maximums und des Minimums der letzten y tatsächlich ausgewählten Offsetwerte ist sichergestellt, daß die Bandbreite der Offsetwerte immer den tatsächlichen, aktuellen Erfordernissen entspricht. Dabei ist bereits berücksichtigt, daß zum Vorhalt gegenüber schnellen Rail-Druckänderungen der applizierbare Faktor des Korrekturgliedes 3 enthalten ist. Die Begrenzung durch die Bandbreite stellt sicher, daß einerseits Ausreißer von Meßwerten, beispielsweise aufgrund von Störungen eliminiert werden. Andererseits kann die Bandbreite nicht zu klein werden, weil beispielsweise bei zurückliegenden y Ansteuerungen keine bzw. nur minimale Offset-Spannungen erforderlich waren.

## Patentansprüche

1. Verfahren zur Korrektur der Ansteuerspannung (Uₐ) eines elektrisch betriebenen Aktors eines Einspritzventils für einen Verbrennungsmotor, wobei die Ansteuerspannung (Uₐ) in Abhängigkeit von Betriebsbedingungen des Einspritzventils und/oder des Verbrennungsmotors erhöht oder erniedrigt wird, **dadurch gekennzeichnet, daß** Offset-Werte für die Ansteuerspannung (Uₐ) aus der Vergangenheit gespeichert werden, daß aus der Vielzahl der gespeicherten Offset-Werte der höchste und der niedrigste Offset-Wert (Mx, Mn) wird und daß die beiden bestimmten Offset-Werte (Mx, Mn) eine maximale Bandbreite für die Offset-Werte bilden, die für eine nachfolgende Ansteuerung und dabei erforderliche Anpassung der Ansteuerspannung (Ua) zur Verfügung steht.

2. Verfahren nach Anspruch 1, **dadurch gekennzeichnet, daß** nach jeder neuen Ansteuerung des Aktors die neuen Offset-Werte gespeichert werden, wobei das älteste Offset-Paar aus der Rechnung eliminiert wird, und daß aus den verbliebenen Offset-Werten erneut der höchste und niedrigste Offset-Wert bestimmt wird.

3. Verfahren nach Anspruch 1 oder 2, **dadurch gekennzeichnet, daß** die bestimmten Offset-Werte (Mx, Mn) mit einem Anpassungsfaktor (K) multipliziert werden.

4. Verfahren nach Anspruch 3, **dadurch gekennzeichnet, daß** der Anpassungsfaktor (K) in Abhängigkeit von Systemund/oder Betriebsbedingungen gewählt wird.

5. Verfahren nach Anspruch 3 oder 4, **dadurch gekennzeichnet, daß** der Anpassungsfaktor (K) in Abhängigkeit von Umweltbedingungen gewählt wird.

6. Verfahren nach einem der Ansprüche 3 bis 5, **dadurch gekennzeichnet, daß** der Anpassungsfaktor (K) variabel ist.

7. Verfahren nach einem der Ansprüche 3 bis 6, **dadurch gekennzeichnet, daß** aus dem maximalen und dem minimalen mit Hilfe des Anpassungsfaktors (K) gewichteten Offset-Werten (Umax, Umin) weitere Korrekturwerte für die Ansteuerspannung (U₁, U₂) gebildet werden, die zwischen diesen beiden gewichteten Grenzwerten (Umax, Umin) liegen.

8. Verfahren nach einem der vorhergehenden Ansprüche, **dadurch gekennzeichnet, daß** ausgewählte Offset-Werte vorzugsweise Zeitsynchron mit einer Soll-Ansteuerspannung an einen Ansteuerbaustein übertragen werden.

9. Verfahren nach einem der vorhergehenden Ansprüche, **dadurch gekennzeichnet, daß** der Wert der Soll-Ansteuerspannung in Abhängigkeit vom Raildruck in einem Common-Rail-System gewählt wird.

## Claims

1. Method for correcting the drive voltage (Uₐ) of an electrically operated actuator of an injection valve for an internal combustion engine, the drive voltage (Uₐ) being increased or decreased as a function of operating conditions of the injection valve and/or of the internal combustion engine, **characterized in that** past offset values for the drive voltage (Uₐ) are stored, **in that** the highest and the lowest offset values (Mx, Mn) are determined from the multiplicity of stored offset values, and **in that** the two determined offset values (Mx, Mn) form a maximum bandwidth for the offset values which is available for subsequent driving and, in the process, requisite adaptation of the drive voltage (Uₐ).

2. Method according to Claim 1, **characterized in that** the new offset values are stored each time the actuator is driven again, the oldest pair of offset values being eliminated from the calculation, and **in that** the highest and lowest offset values are again determined from the remaining offset values.

3. Method according to Claim 1 or 2, **characterized in that** the determined offset values (Mx, Mn) are multiplied by an adaptation factor (K).

4. Method according to Claim 3, **characterized in that** the adaptation factor (K) is chosen as a function of system operating conditions and/or operating conditions.

5. Method according to Claim 3 or 4, **characterized in that** the adaptation factor (K) is selected as a function of environmental conditions.

6. Method according to one of Claims 3 to 5, **characterized in that** the adaptation factor (K) is variable.

7. Method according to one of Claims 3 to 6, **characterized in that** the maximum and the minimum offset values (Umax, Umin), weighted with the aid of the adaptation factor (K), are used to form further correction values for the drive voltage (U₁, U₂) which lie between these two weighted limiting values (Umax, Umin).

8. Method according to one of the preceding claims, **characterized in that** selected offset values are preferably transmitted to a drive module at the same time as a setpoint drive voltage.

9. Method according to one of the preceding claims, **characterized in that** the value of the setpoint drive voltage is selected as a function of the rail pressure in a common-rail system.

## Revendications

1. Procédé de correction de la tension d'excitation (Uₐ) d'un actionneur actionné électriquement, pour un injecteur de moteur à combustion interne, la tension d'excitation (Uₐ) étant augmentée ou diminuée en fonction des conditions de fonctionnement de l"injecteur et/ou du moteur à combustion interne,
**caractérisé en ce que**
les valeurs offset de décalage de la tension d'excitation (Uₐ) du passé sont enregistrées, la valeur offset maximum et la valeur offset minimum (Mx, Mn) sont déterminées à partir de la pluralité de valeurs offset enregistrées, et les deux valeurs offset (Mx, Mn) forment une bande passante maximale pour les valeurs offset disponibles pour une excitation ultérieure et pour l'adaptation requise en conséquence de la tension d'excitation (Ua).

2. Procédé selon la revendication 1,
**caractérisé en ce que**
les nouvelles valeurs offset sont enregistrées après chaque nouvelle excitation de l'actionneur, la paire offset la plus ancienne étant éliminée du calcul, et les valeurs offset minimum et maximum sont à nouveau déterminées à partir des valeurs offset restantes.

3. Procédé selon la revendication 1 ou 2,
**caractérisé en ce que**
les valeurs offset (Mx, Mn) déterminées sont multipliées par un facteur d'adaptation (K).

4. Procédé selon la revendication 3,
**caractérisé en ce que**
le facteur d'adaptation (K) est sélectionné en fonction des conditions du système et/ou des conditions de fonctionnement.

5. Procédé selon la revendication 3 ou 4,
**caractérisé en ce que**
le facteur d'adaptation (K) est sélectionné en fonction des conditions environnementales.

6. Procédé selon l'une quelconque des revendications 3 à 5,
**caractérisé en ce que**
le facteur d'adaptation (K) est variable.

7. Procédé selon l'une quelconque des revendications 3 à 6,
**caractérisé en ce que**
d'autres valeurs de correction pour la tension d'excitation (U₁, U₂) comprises entre ces deux valeurs limites pondérées (Umax, Umin) sont formées à partir des valeurs offset maximum et minimum (Umax, Umin) pondérées à l'aide du facteur d'adaptation (K).

8. Procédé selon l'une quelconque des revendications précédentes,
**caractérisé en ce que**
les valeurs offset sélectionnées sont de préférence reportées à un bloc fonctionnel d'amorçage en même temps qu'une tension d'excitation théorique.

9. Procédé selon l'une quelconque des revendications précédentes,
**caractérisé en ce que**
la valeur de la tension d'excitation théorique est sélectionnée en fonction de la pression de rampe dans un système common rail (rampe commune).
